# EUROPÄISCHE PATENTSCHRIFT

(11) **EP 0 815 395 B1**
(45) Veröffentlichungstag und Bekanntmachung des Hinweises auf die Patenterteilung: **11.08.1999**
(21) Anmeldenummer: 96904743.0
(22) Anmeldetag: 06.03.1996
(51) Int. Cl.: F23G 7/06, F28D 17/02

(54) **VORRICHTUNG ZUR THERMISCHEN ABGASBEHANDLUNG, INSBESONDERE VON OXIDIERBAREN SCHWELGASEN**
DEVICE FOR THERMAL WASTE GAS TREATMENT, IN PARTICULAR OXIDIZABLE LOW-TEMPERATURE CARBONIZATION GASES
DISPOSITIF DE TRAITEMENT THERMIQUE D'EFFLUENTS GAZEUX, NOTAMMENT DE GAZ DE DISTILLATION A BASSE TEMPERATURE OXYDABLES

(30) Priorität: 24.03.1995 DE 19510993
(43) Veröffentlichungstag der Anmeldung: 07.01.1998
(73) Patentinhaber: FHW-Brenntechnik GmbH, D-84494 Neumarkt-Sankt Veit (DE)
(72) Erfinder: FRIEDL, Andreas, D-84489 Burghausen (DE); WEICHS, Hermann, D-84494 Neumarkt-Sankt Veit (DE)
(74) Vertreter: Eder, Thomas, Dr.-Ing.
(86) Internationale Anmeldenummer: DE9600395
(87) Internationale Veröffentlichungsnummer: WO9630702

(56) Entgegenhaltungen:
- DE-A- 2 301 445
- US-A- 2 857 443
- US-A- 3 870 474
- US-A- 4 346 753

## Beschreibung

Die Erfindung betrifft eine Vorrichtung zur thermischen Abgasbehandlung, insbesondere von oxidierbaren Schwelgasen, mit den Merkmalen des Oberbegriffs des Patentanspruches 1.

Aus der EP 0 472 605 B1 ist eine Anlage und ein Verfahren zur thermischen Abgasbehandlung bekannt, bei der die Reaktoren als vertikale Türme angeordnet sind. Es werden mindestens zwei Reaktortürme verwendet. Der Ein- und Austritt der Abgase ist unten an den Reaktortürmen vorgesehen. Die oberen Enden der Reaktortürme sind über ein Umlenkgehäuse verbunden. Dort befindet sich auch eine Brennkammer mit Brennern. Die Reaktortürme sind mit keramischen Körpern gefüllt. Das mit organischen Schadstoffen beladene Rohgas tritt in den einen Reaktorturm ein und wird beim Durchströmen der heißen Wärmespeicherkörper aufgeheizt. In der Heizkammer wird das Rohgas mittels eines Brenners, z.B. Erdgasbrenner, auf die für die Nachverbrennung der organischen Schadgase notwendige Temperatur aufgeheizt. Das aufgeheizte, gereinigte Abgas wird dem zweiten Reaktorturm zugleitet und gibt die in dem ersten Turm aus dem Speicher aufgenommene und im Umlenkkanal zugesetzte Wärme möglichst vollständig im zweiten Turm an den Speicher wieder ab. Das abgekühlte Reingas, das beim Austritt aus dem zweiten Reaktorturm eine nur wenig höhere Temperatur besitzt als das Rohgas beim Eintritt in den ersten Reaktorturm, wird anschließend über den Schornstein abgeleitet.

Die Gasströme werden in regelmäßigen Abständen, z.B. von ca. zwei bis drei Minuten, umgeschaltet. Dabei übernimmt der zweite Reaktorturm nunmehr die Funktion der Anwärmung des Rohgases, während der Speicher im ersten Reaktorturm die Wärme des heißen Reingases aufnimmt.

Die Konstruktion von Reaktortürmen ist aus statischen Gründen aufwendig. Das Einbringen der Speicherbesätze in die Reaktortürme ist umständlich. Zudem ist die Führung der Abgase wie auch das Entfernen von Ablagerungen erschwert.

Aus der EP 0 365 262 A1 ist es ferner bei solchen Anlagen bekannt, einen einzigen Reaktorturm zu verwenden, bei dem die beiden hintereinander angeordneten Reaktoren mit zwischengeschalteter Brennkammer eine gestreckte Lage einnehmen. Auch hierbei ist nachteilig, daß aus Gründen der Statik ein aufwendiger Aufbau erforderlich ist. Auch sind die einzelnen Besätze der Reaktoren durch entsprechende Tragroste abzufangen, welche wiederum aus statischen und thermischen Gründen aufwendig aufgebaut sein müssen.

Schließlich ist aus der DE-OS 2 301 445 ein Verfahren zur Entgiftung und Desodorierung von Gasen und Dämpfen durch thermische Behandlung und eine hierzu geeignete Vorrichtung bekannt, welche ebenfalls zwei Reaktoren aufweist, denen abwechselnd vom jeweils äußeren Ende der Vorrichtung her die zu reinigenden Gase zugeführt werden. Die Vorrichtung ist jedoch wiederum mit übereinander angeordneten Reaktoren, also senkrecht stehend ausgebildet. Die Reaktoren weisen jeweils wärmespeicherndes Material auf, das in den heiß gehenden Zonen, also in den der Brennzone benachbarten Bereichen, aus Keramik und in den weiter außen liegenden Bereichen aus Gußeisen bestehen kann.

Der Erfindung liegt die Aufgabe zugrunde, eine Vorrichtung zur thermischen Abgasbehandlung zu schaffen, die eine einfachere Konstruktion bei vereinfachter Statik ermöglicht. Zudem soll das Einbringen und Entfernen der Speicher in der Vorrichtung erleichtert werden. Das Entfernen von Ablagerungen und das Führen der Abgasströme in der Vorrichtung soll verbessert werden.

Die Erfindung löst diese Aufgabe mit den Merkmalen des Anspruchs 1.

Durch das erfindungsgemäße Vorsehen von Teilen aus Metall in Form von dicht an dicht hängenden Ketten ist eine geringe Baulänge des Reaktors erreichbar, da ein wesentlich schnellerer Wärmeübergang möglich ist.

Die dicht an dicht hängenden Ketten ermöglichen eine leichte Reinigung von Ablagerungen, die sich an ihnen niedergeschlagen haben. Durch einfaches Schütteln der Ketten, z.B. manuell oder durch eine automatische Vorrichtung, können die an den Kettenteilen sich anlagernden Rückstände, z.B. Staub oder Ruß, beseitigt werden.

Die gestreckte, liegende Vorrichtung zur thermischen Abgasbehandlung mit Reaktoren mit dazwischenliegender Brennkammer vereinfacht die Statik und damit die Konstruktion der Reaktoren. Es besteht somit die Möglichkeit, mit vertretbaren technischem und finanziellem Aufwand auch höhere Speichermassen zuzulassen. Dies kann sich anbieten, sobald größere Temperaturschwankung der zu reinigenden Abgase oder auch wechselnde Schadstoffkonzentration zu bewältigen sind.

Als Folge können auch längere Umschaltzyklen zwischen Gasaufheizung und Kühlung gewählt werden, ohne daß der Nachverbrennungsprozeß negativ beeinflußt wird. Daraus ergeben sich wiederum geringere ungereinigte Gasmengen, welche aus dem Totraumvolumen während des Umschaltvorgangs resultieren. Es wird somit lediglich nur ein kleiner Anteil ungereinigten Abgases emittiert. Als Nebeneffekt tritt eine geringere mechanische Belastung, z. B. Verschleiß der bewegbaren Teile der Umschaltklappen ein.

Die mögliche höhere Speichermasse bedingt zudem einen höheren freien Durchströmungsquerschnitt. Damit wird eine geringere Querschnittsbelastung der Vorrichtung erreicht. Vor allem bei höherer Staub- und Rußbeladung des zu reinigenden Abgases wird die Gefahr des Zuwachsens der freien Querschnitte in der Vorrichtung praktisch ausgeschlossen. Einhergehend damit ist ein geringerer Gesamtdruckverlust der Vorrichtung. Dies bedeutet einen geringeren Aufwand an elektrischer Energie zum Betrieb des Abgasventilators.

Schließlich ist auch eine nachträglich durchzuführende Erweiterung der Vorrichtung leicht möglich. Hierfür kann die Vorrichtung in Modulbauweise aufgebaut sein. Bei Verlängerung der Vorrichtung können dann ein oder mehrere Module zugefügt werden.

Die gestreckte, liegende Anordnung verbessert auch die Führung des Abgases. So wird der Druckverlust durch Wegfall eines Umlenkkanals verringert.

Nach einer Ausgestaltung der Erfindung sind die Reaktoren mit Heizkammer am Boden aufliegend ausgebildet.

Bei fehlendem Raum ist es allerdings auch möglich, eine solche Vorrichtung überhalb anderen Gesamtanlagenteilen, anzubringen.

Nach einer anderen Ausgestaltung der Erfindung ist jeder Wärmespeicher aus feuerfesten Steinen mit Setzschlitzen zwischen in Längsrichtung aufeinanderfolgenden Steinereihen aufgebaut. Durch die Setzschlitze verbessert sich die Durchmischung der Abgase. In die Setzschlitze sind Hilfsbrenner und/oder Umwälzventilatoren einsetzbar.

Vorzugsweise finden für jeden Wärmespeicher Schamotte-Vielloch-Steine Verwendung.

Nach einer weiteren Ausgestaltung der Erfindung sind die Steine jedes Wärmespeichers zu seiner Längsrichtung mit den Lochkanälen schräg verlaufend angeordnet, wobei die schrägen Kanäle in der unteren Hälfte entgegen den Kanälen in der oberen Hälfte verlaufen. Hierdurch wird in den anschließenden Freiräumen, z.B. Brennkammer oder haubenartigen Enden, eine verbesserte Durchmischung der Abgase erreicht.

Nach einer weiteren Ausgestaltung der Erfindung können als Steine Vollsteine für querverlaufende Bänder in den Wärmespeichern verwendet werden.

Vorzugsweise sind die Steine als Doppelstöße angeordnet, die aufeinanderfolgend Abstände zur Bildung der Setzschlitze aufweisen.

Nach einer weiteren Ausgestaltung der Erfindung sind in der Decke und/oder den Seitenwänden der Heizkammer gegenüberliegende, höhenmäßig versetzt angeordnete Brenner vorgesehen. Hierdurch wird eine Umwälzung der Abgase in der Heizkammer erreicht.

Um die Heizkammer leicht begehen zu können, um z.B. Ablagerungen zu entfernen, ist eine Seitenwand der Heizkammer mit einer Türe versehen, über der ein Brenner angeordnet ist.

Nach einer weiteren Ausgestaltung der Erfindung ist der Außenmantel der Anlage von einem Gehäuse gebildet, das an jedem Ende eine Sammelhaube mit Anschlüssen für zu- bzw. abgehende Anschlüsse für das Abgas besitzt und Stutzen mit Steuerklappen für die Wechselleitungen aufweist.

Jede Sammelhaube, die rohrförmig mit rechteckigem oder rundem Querschnitt ausgebildet ist, kann eine ebene Stirnseite besitzen, die als Hubtor ausgebildet ist. Über dieses Hubtor können der Speicherbesatz jedes Reaktors, z. B. durch einen Gabelstapler ein- und ausgefahren werden. Die Speicherbesätze können hinsichtlich ihrem Aufbau, ihrer Größe und ihrer Zusammensetzung an geänderte Bedingungen, z. B. geänderte Abgaswerte vorgeschriebene Grenzwerte und dergleichen, angepaßt sein.

Das Außengehäuse ist vorzugsweise innen und/oder außen wärmeisoliert.

Um auch in den Wärmespeichern Ablagerungen zu entfernen, sind in den Setzschlitzen in der Mitte nahe dem Boden nach außen geführte, verschließbare Rohrstutzen vorhanden. Diese ermöglichen die Einführung eines Absaugschlauches für das Absaugen der Ablagerungen.

Zur verbesserten Aufheizung der Wärmespeicher können an den Enden statt Steinen Rohrstapel aus gut wärmeleitendem Material, z.B. Kupfer, angeordnet sein.

Die Setzschlitze der Wärmespeicher können mit wärmespeicherndem, rieselfähigem Material ausgefüllt sein. Hierdurch wird der Wärmespeicherwert vergrößert.

Weitere Ausgestaltungen der Erfindung ergeben sich aus den übrigen Unteransprüchen.

Die Erfindung wird nachfolgend anhand eines in der Zeichnung dargestellten Ausführungsbeispiels näher erläutert. In der Zeichnung zeigen
- Fig. 1: eine schematische Darstellung der Draufsicht auf die Vorrichtung nach der Erfindung,
- Fig. 2: einen Querschnitt nach der Linie II-II in Fig. 1,
- Fig. 3: eine Teil-Stirnansicht eines Wärmespeichers,
- Fig. 4: eine Teil-Draufsicht des Wärmespeichers, und
- Fig. 5 und Fig. 6: Ansichten wie in Fig. 1 und 2 einer geänderten Ausfürungsform

Das nachzuverbrennende Rohgas wird über eine Rohgasleitung 1 der Vorrichtung zur thermischen Abgasbehandlung 2 zugeleitet. Die Vorrichtung 2 besitzt ein Außengehäuse 3 aus innen- und/oder außengedämmtem Metall.

Das Außengehäuse 3 kann in Längsrichtung aus abgeteilten Modulen in nicht dargestellter Weise zusammengesetzt sein.

Das Außengehäuse besitzt vorzugsweise zur Dämmung eine feuerfeste Innenauskleidung, z. B. aus Schamotte, keramischen Fasern oder dergleichen. Auch die Stahlaußenseite des Gehäuses kann auf ähnliche Weise gedämmt sein. Dabei ist zu beachten, daß die auftretende Temperatur nicht den Taupunkt unterschreitet.

Im Gehäuse 3 sind Reaktoren 4, 5 in liegender Lage mit zwischengeschalteter Heizkammer 6, vorzugsweise einzügig, angeordnet. Die Vorrichtung 2 ruht vorzugsweise auf dem Boden 10 auf. Durch die liegende Anordnung ist die Statik und die Konstruktion erheblich vereinfacht.

Die Enden 11, 12 des Außengehäuses 3 der Vorrichtung 2 sind haubenförmig ausgebildet. Sie besitzen Anschlußstutzen 13, 14, 15, 16. In diesen sind steuerbare Klappen 20, 21, 22, 23 angeordnet.

Die einander gegenüberliegenden Stutzen 14, 16 sind über eine außenliegende Rohrleitung 25 verbunden. Desgleichen sind die Anschlußstutzen 13 und 15 über eine außenliegende Rohrleitung 26 miteinander verbunden.

Die Rohrleitungen 25, 26 werden je nach der Stellung der Klappen 20-23 im einen oder anderen Sinne von dem Abgas durchflossen.

Die Hauben 27, 28 an den Enden 11, 12 besitzen befahrbare Türen 30, 31. Über sie können die von den Hauben 27, 28 begrenzten Räume der Enden 11, 12 von Abgasrückständen gereinigt werden. Außerdem können die Bestandteile des Wärmespeicher 35 in das Außengehäuse 3 eingebracht werden.

Der Wärmespeicher 35 ist in zwei Gruppen A, B geteilt. Jede der Gruppen A, B ist von einem Besatzkörper 38 gebildet. Dieser besteht vorzugsweise aus Schamotte-Vielloch-Steinen 39.

Der Besatzkörper 38 ist vorzugsweise von zueinander schrägverlaufenden Stein-Reihen 45 gebildet. Die in der oberen Hälfte angeordneten Schamotte-Vielloch-Steine 39 sind zu den in der unteren Hälfte angeordneten Steinen 39 entgegengesetzt verlaufend angebracht. Hierdurch wird eine bessere Drallwirkung (Durchmischung) erreicht.

Vorzugsweise ist höhenmäßig in der Mitte ein Band 47 aus Schamotte-Vielloch-Steinen vorgesehen. Der genauere Besatz mit den Schamotte-Vielloch-Steinen 39 ist aus Fig. 3 und Fig. 4 ersichtlich. Alle Steine 39 sind gleich ausgebildet. Sie besitzen quer zu ihrer Längsrichtung eine Vielzahl von Lochungen 48.

Die obere Schicht 49 und die untere Schicht 50 ist durch Steine 39 gebildet, die ohne großen Abstand voneinander seitlich und stirnseitig aneinander anschließen. Die Längsachsen der Stein-reihen sind zueinander entgegengesetzt und schräg zur Strömungsrichtung 55.

Die Steine 39 der mittleren Schicht 56 sind senkrecht zur Strömungsrichtung 55 des Abgases angeordnet. Stirnseitig sind die Steine 39 aneinanderstoßend angeordnet. In Strömungsrichtung 55 des Abgases weisen sie Abstände voneinander auf.

Der Besatzkörper 38, der durch die Schamotte-Vielloch-Steine 39 gebildet wird, besitzt quer zur Durchströmungsrichtung 55 verlaufende Setzschlitze 36. Hierdurch entstehen querverlaufende Besatzkörperscheiben 37. Diese sind vorzugsweise aus den Schamotte-Vielloch-Steinen 37aufgebaut. Es können auch eine Anzahl von Vollsteinen in diesen Besatzkörperscheiben 37 verteilt untergebracht sein. Hierdurch entsteht eine zusätzliche Umlenkung und dadurch eine bessere Durchmischung des Abgases.

Die Besatzkörperscheiben 37 werden im allgemeinen als Doppelstöße errichtet, die zueinander einen Abstand haben, um die Setzschlitze 36 zu bilden. Durch die Setzschlitze 36 erreicht man eine gewisse Beruhigung der Abgasdurchströmung und eine Temperaturvergleichmäßigung.

In den Setzschlitzen 36 können zusätzliche Hilfsbrenner als Decken- und/oder Seitenbrenner angeordnet sein. Hierdurch wird die Umwälzung der Abgase in den Setzschlitzen 36 verbessert. Zudem wird eine Temperaturvergleichmäßigung im Reaktor 4 bzw. 5 erreicht. Auch werden Temperaturschwankungen geglättet.

Zwischen den beiden Wärmespeichergruppen A, B ist in Reihe und in gestreckter Lage die Heizkammer 6 angeordnet. Wie aus Fig. 2 ersichtlich, besitzt das Außengehäuse 3 vorzugsweise einen im wesentlichen rechteckförmigen Querschnitt, vorzugsweise quadratischen Querschnitt. In dieser Heizkammer 6 sind vorzugsweise zwei Brenner 40, 41 als Hauptbrenner angeordnet. Es können auch Seitenbrenner Verwendung finden. Diese sind zur Umwälzung der Abgase in der Heizkammer 6 höhenmäßig versetzt angeordnet. So ist z.B. der Brenner 40 nahe der Oberseite der Kammer 6 angeordnet, während der Brenner 41 auf der gegenüberliegenden Seitenwand des Außengehäuses 3 nahe dem Boden 10 angeordnet ist.

Hierdurch wird auch die Anbringung einer Türe 42 erleichtert. Über diese ist ein Räumen von etwaigen Ablagerungen in der Heizkammer 6 möglich. Außerdem kann auch das Einbringen des Besatzes für die Wärmespeichergruppen A, B ermöglicht werden.

Die Brennkammer 6 wie auch die Setzschlitze 36 können kurz über dem Boden 10 mit nach außen führenden, verschließbaren Rohrstutzen versehen werden, die auch während des Betriebes die Einführung eines Absaugeschlauches und die Entfernung von eventuellen Ablagerungen ermöglichen.

Es können bei extremen Anforderungen, wie großen Schwankungen von Rohgasmengen und Schadstoffkonzentrationen, Umwälzventilatoren eingesetzt werden, die sowohl in einem wie in mehreren Setzschlitzen 36 angeordnet sind und in eine Richtung umlaufen oder auch in Gegenrichtung geschaltet werden können.

An den beiden Enden 11, 12 unter den Hauben 27, 28 sind hängende Metallketten angeordnet, wodurch ein schneller Wärmeübergang erreichbar und die Ausmaße der beiden Wärmespeichergruppen A und B verkürzt werden. Die dicht an dicht hängenden Ketten ermöglichen eine leichte Reinigung von Ablagerungen, die sich an ihnen niedergeschlagen haben. Durch einfaches Schütteln der Ketten, z.B. manuell oder durch eine automatische Vorrichtung, können die an den Kettenteilen sich anlagernden Rückstände, z.B. Staub oder Ruß, beseitigt werden. Vorzugsweise werden diese Ketten im Bereich der Enden 11, 12 unter den Hauben 27, 28 angeordnet.

Der Betrieb der Vorrichtung 2 wird in Verbindung mit Fig. 2 erläutert. Die steuerbaren Klappen 20, 21, 22 und 23 befinden sich in den gezeichneten Stellungen. Dann strömt das nachzuverbrennende, kühle Rohgas über die Leitungen 1 und 26 dem Anschlußstutzen zu, wird dem Reaktor 5 zugeleitet und nimmt Wärme aus dem Besatzkörper 38 auf. Das Abgas wird anschließend in der Heizkammer 6 weiter aufgeheizt. Das weiterströmende Abgas heizt dann den vorher in der vorausgehenden Betriebsphase abgekühlten Besatzkörper 38 des Regenerators 4 wieder auf die optimale Temperatur (z.B. 800° - 900° C) auf. Das Abgas strömt dann über den freien Anschlußstutzen, die Rohrleitung 25, die Rohrleitung 60, das Gebläse 61, über den Kamin 62 nach außen ab.

Bei der sich nach einiger Zeit - z. B. mehrere Minuten - anschließenden Betriebsphase wird das Abgas über die Leitung 1 bei umgesteuerter Klappe 20 dem Reaktor 4 zugeführt. Da sich die weiteren Klappen 21, 22 und 23 in ihrer umgekehrten Klappenstellung befinden, strömt das Abgas über die Heizkammer 6 zum Reaktor 5 und weiter über den Anschlußstutzen 16 zum Gebläse 61, sowie Kamin 62. Die Betriebsphasen wiederholen sich anschließend.

Durch den gewählten Aufbau und Anordnung der Speicher besitzt die Vorrichtung 2 ferner optimale Misch- und Reaktionszonen. Das zu reinigende Abgas wird stets erneut vermischt, bevor es in den nächsten Besatz eintritt.

Je nach Schadstoffart und -konzentration beginnt bereits im mittleren Teil des einen Reaktors eine parzielle Oxidation an den umströmten heißen Kontaktoberflächen. Diese Reaktionen pflanzen sich unter stetig steigenden Oxidationsraten innerhalb des Speicherbesatzes fort.

Am Ende des jeweiligen Reaktors ist dann bei den erforderlichen Verbrennungstemperaturen um 800 °C die Schadstoffverbrennung bereits abgeschlossen. Das gereinigte Abgas, das eine große Kontaktfläche durchströmen mußte, wird dann in der jeweiligen jeweils folgenden Zone zwecks Energieabgabe an die Besatzelemente geschickt.

Die Temperaturbeständigkeit des Thermreaktors, bei dem sich keine metallischen Werkstoffe im Hochtemperaturbereich befinden, liegt in der Standardausführung bei ca. bis 900°C und kann für Sonderfälle durchaus noch gesteigert werden. Ein besonderer Vorteil der Vorrichtung liegt in seiner Fähigkeit, den primären thermischen Wirkungsgrad durch Variation der Besatzspeicher zu verändern.

Durch die Modulbauweise ist es möglich, sich geänderten Produktionsbedingungen, z. B. Schadstoffverminderung oder -erhöhung, den nötigen Primärenergiebedarf sofort wieder anzupassen.

Die Vorrichtung kann auch auf katalytischer Basis betrieben werden.

Nach dem Ausführungsbeispiel nach Fig. 5 und 6 ist es auch möglich, die Heizkammer 6 durch einen oder mehrere Besatzkörper 38 mit Setzschlitzen 36 zu ersetzen. In diesem Fall kann die gesamte Anordnung als aus einem einzigen Reaktorkörper bestehend aufgefaßt werden, der vorzugsweise Setzschlitze 36 aufweist. In den Setzschlitzen 36 sind über eine Heizzone vorzugsweise von mehreren Besatzkörpern 38, Brenner, vorzugsweise ein oder mehrere rohrförmige Hochgeschwindigkeitsbrenner 70 vorzusehen. Hierbei könnten die Brenner auch nur teilweise betrieben werden, wenn brennbare Bestandteile im Abgas vorhanden sind. Die gewünschte Verbrennungstemperatur wird durch Ein- und Ausschalten oder Steuerung der Brennerleistung geregelt. Falls der Schadstoffgehalt im Rohgas die für einen autothermen Betrieb erforderliche Menge überschreitet, wird ein Teilvolumenstrom des heißen Abgases direkt aus der Heizkammer bzw. Heizzone ausgekoppelt.

Es ergibt sich dann eine Vorrichtung 2 mit durchgehenden, vorzugsweise gleichen Besatzkörpern 38. Die Länge der Heizzone kann durch zu- oder abschalten der Brenner 70 entsprechend verändert werden. Es ergibt sich zudem der Vorteil der schnelleren Aufheizung der Heizzone. Der gesamte Besatzkörper kann einheitlich ausgebildet werden. Die verwendeten Hochgeschwindigkeitsbrenner 70 sind preiswerter und wirksamer.

Schließlich kann jedes Ende 11, 12 statt in Form von Hauben auch mit einem rohrförmigen Längsteil und einem ebenen Stirnteil ausgebildet sein. Der rohrförmige Endteil besitzt dann die Anschlußstutzen. Der ebene Stirnteil kann dann als Hubtor ausgebildet sein. Über ein solches Hubtor kann der erneuerbare Wärmespeicherbesatz, z. B. durch einen Gabelstapler, aus- bzw. eingefahren werden. Der einzufahrende Speicherbesatz kann außerhalb der Vorrichtung 2 vorbereitet, hinsichtlich seiner Länger, seines Querschnittes und seiner Zusammensetzung angepaßt an sich ändernde Verhältnisse, wie z.B. Abgaszusammensetzung, Grenzwerte u.s.w. vorbereitet sein.

Bei schwereren Besatz mit größerer Wärmespeicherfähigkeit können die Umschaltperioden verlängert werden.

## Patentansprüche

1. Vorrichtung zur thermischen Abgasbehandlung, insbesondere von oxidierbaren Schwelgasen,
a) mit einem ersten Reaktor (4) mit Wärmespeicherkörper A, einer Heizzone (6) und einem zweiten Reaktor (5) mit Wärmespeicher B,
b) wobei der Reihenanordnung der Reaktoren wechselweise Abgas zugeführt und abgeführt wird,
c) wobei die Reaktoren (4, 5) mit dazwischenliegender Heizzone (6) in gestreckter Lage angeordnet sind, und
d) wobei an den Enden (11, 12) der Reaktoren (4, 5) Teile aus gut wärmeleitendem Material vorgesehen sind,
**dadurch gekennzeichnet**,
e) daß die Reaktoren (4, 5) mit dazwischenliegender Heizzone (6) in liegender Lage angeordnet sind und
f) daß die Teile aus gut wärmeleitendem Material als dicht an dicht hängende Ketten ausgebildet sind.

2. Vorrichtung nach Anspruch 1, dadurch gekennzeichnet, daß die Reaktoren (4, 5) mit Heizzone (6) am Boden (10) aufliegend ausgebildet sind.

3. Vorrichtung nach Anspruch 1, dadurch gekennzeichnet, daß jeder Reaktor (4, 5) mit einem Wärmespeicher (A, B) aus feuerfesten Steinen (39) aufgebaut ist und Setzschlitze (36) zwischen den Steinen (39) in Längsrichtung aufeinanderfolgende Wärmespeicherscheiben (37) bilden.

4. Vorrichtung nach Anspruch 3, dadurch gekennzeichnet, daß in die Setzschlitze (36) Hilfsbrenner einsetzbar sind.

5. Vorrichtung nach Anspruch 3, dadurch gekennzeichnet, daß für jede Wärmespeichergruppe (A, B) Schamotte-Vielloch-Steine (39) verwendet sind.

6. Vorrichtung nach Anspruch 3, 4 oder 5, dadurch gekennzeichnet, daß die Steine (39) jeder Wärmespeichergruppe (A, B) zu ihrer Längsrichtung schräg verlaufende Kanäle (48) bilden, wobei die schrägen Kanäle in der unteren Hälfte (50) entgegen den Kanälen in der oberen Hälfte (49) verlaufen und daß eine Mittelschicht (50) von Steinen vorhanden ist, deren Kanäle (48) quer zur Strömungsrichtung (55) des Abgases verlaufen.

7. Vorrichtung nach den Ansprüchen 3 bis 6, dadurch gekennzeichnet, daß Vollsteine in die querverlaufenden Wärmespeicherscheiben (37) eingelagert sind.

8. Vorrichtung nach den Ansprüchen 3 bis 7, dadurch gekennzeichnet, daß die Steine (39) als Doppelstöße angeordnet sind und zwischen den Doppelstößen Setzschlitze (36) vorhanden sind.

9. Vorrichtung nach Anspruch 1, dadurch gekennzeichnet, daß die Heizzone eine Heizkammer (6) ist und die Seitenwände der Heizkammer (6) gegenüberliegende, höhenmäßig versetzt angeordnete Brenner (40, 41) aufweisen.

10. Vorrichtung nach Anspruch 9, dadurch gekennzeichnet, daß die eine Seitenwand der Heizkammer (6) eine Tür (42) aufweist.

11. Vorrichtung nach Anspruch 1, dadurch gekennzeichnet, daß jedes Ende (11, 12) des Außengehäuses (3) von einer Haube (27, 28) umgeben ist, mit Türen (30, 31) und Anschlüssen (13, 14, 15 und 16) für das Abgas und daß Stutzen mit steuerbaren Klappen (20, 21, 22, 23) für die Wechselleitungen (25, 26) vorgesehen sind.

12. Vorrichtung nach Anspruch 1, dadurch gekennzeichnet, daß in den Setzschlitzen (36) in der Mitte nahe dem Boden nach außen geführte verschließbare Rohrstutzen enden, in die eine Absaugvorrichtung einführbar ist.

13. Vorrichtung nach Anspruch 1, dadurch gekennzeichnet, daß in den Setzschlitzen (36) Umwälzventilatoren einsetzbar sind.

14. Vorrichtung nach einem der vorhergehenden Ansprüche, dadurch gekennzeichnet, daß die dicht an dicht hängenden Ketten mit einer Rüttelvorrichtung verbunden sind.

15. Vorrichtung nach einem der vorhergehenden Ansprüche 3 bis 14, dadurch gekennzeichnet, daß die Setzschlitze (36) mit wärmespeicherndem, rieselfähigen Material angefüllt sind.

16. Vorrichtung nach einem der vorhergehenden Ansprüche, dadurch gekennzeichnet, daß ein Außengehäuse (3) vorhanden ist, welches innen und/oder außen isoliert ist.

17. Vorrichtung nach einem der vorhergehenden Ansprüche, dadurch gekennzeichnet, daß die Heizzone (6) durch einen oder mehrere Besatzkörperscheiben (37) mit Setzschlitzen (36) gebildet ist und in jedem Setzschlitz vorzugsweise ein oder mehrere rohrförmige Hochgeschwindigkeitsbrenner angeordnet ist/sind.

18. Vorrichtung nach einem der vorhergehenden Ansprüche, dadurch gekennzeichnet, daß jedes Ende (11, 12) des Außengehäuses (3) von einer Haube mit Längsrohrteil und einem ebenen Stirnteil gebildet ist, wobei das Stirnteil als Hubtor ausgebildet ist.

19. Vorrichtung nach einem der vorhergehenden Ansprüche, dadurch gekennzeichnet, daß das Außengehäuse (3) in Längsrichtung aus Modulteilen aufgebaut ist.

20. Vorrichtung nach Anspruch 19, dadurch gekennzeichnet, daß jedes Gehäusemodulteil vorbereitet einen Teil eines Wärmespeicherkörpers (A, B) aufweist.

21. Vorrichtung nach einem der vorhergehenden Ansprüche, dadurch gekennzeichnet,
daß aus der Heizzone (6) bei Überschreiten einer vorbestimmten Temperatur Gas ausgekoppelt wird.

## Claims

1. A apparatus for the thermal treatment of waste gas, particularly of oxidisable carbonisation gases,
a) having a first reactor (4) comprising a heat storage body A, a heating zone (6), and a second reactor (5) comprising a heat store B,
b) wherein waste gas is alternately fed to and discharged from the series arrangement of the reactors,
c) wherein the reactors (4, 5) are disposed in a length-wise position with a heating zone (6) interposed therebetween, and
d) wherein parts made of material with a good thermal conductivity are provided at the ends (11, 12) of the reactors (4, 5),
**characterised in that**
e) the reactors (4, 5), with the heating zone (6) situated therebetween, are disposed in a horizontal position, and
f) that the parts made of material with a good thermal conductivity are constructed as closely situated suspended chains.

2. An apparatus according to claim 1, characterised in that the reactors (4, 5) are constructed with the heating zone (6) resting on the ground (10).

3. An apparatus according to claim 1, characterised in that each reactor (4, 5) is constructed with a heat store (A, B) of refractory bricks (39) and fixed slots (36) between the bricks (39) form successive heat storage segments (37) in the longitudinal direction.

4. An apparatus according to claim 3, characterised in that auxiliary burners can be inserted in the fixed slots (36).

5. An apparatus according to claim 3, characterised in that fireclay multihole bricks (39) are used for each heat storage group (A, B).

6. An apparatus according to claims 3, 4 or 5, characterised in that the bricks (39) of each heat storage group (A, B) form channels (48) which extend at a slant in relation to the longitudinal direction thereof, wherein the slanting channels in the lower half (50) run oppositely to the channels in the upper half (49) and that a central course of bricks (50) is present, the channels (48) of which run transversely to the direction of flow (55) of the waste gas.

7. An apparatus according to claims 3 to 6, characterised in that solid bricks are embedded in the transversely extending heat storage segments (37).

8. An apparatus according to claims 3 to 7, characterised in that the bricks (39) are disposed as double baffles and fixed slots (36) are present between the double baffles.

9. An apparatus according to claim 1, characterised in that the heating zone is a heating chamber (6) and the sidewalls of the heating chamber (6) comprise opposed burners (40, 41) disposed offset in height.

10. An apparatus according to claim 9, characterised in that one sidewall of the heating chamber (6) has a door (42).

11. An apparatus according to claim 1, characterised in that each end (11, 12) of the external housing (3) is surrounded by a hood (27, 28) which comprises doors (30, 31) and connections (13, 14, 15 and 16) for the waste gas, and that connection pieces are provided which have controllable butterfly valves (20, 21, 22, 23) for the alternating lines (25, 26).

12. An apparatus according to claim 1, characterised in that closable pipe sockets, which are led outwards in the middle near the ground and into which a suction device can be introduced, terminate in the fixed slots (36).

13. An apparatus according to claim 1, characterised in that recirculating blowers can be inserted in the fixed slots (36).

14. An apparatus according to any one of the preceding claims, characterised in that the chains which are suspended close together are attached to a vibrating device.

15. An apparatus according to any one of preceding claims 3 to 14, characterised in that the fixed slots (36) are filled with heat-storing, pourable material.

16. An apparatus according to any one of the preceding claims, characterised in that an external housing (3) is present which is insulated internally and/or externally.

17. An apparatus according to any one of the preceding claims, characterised in that the heating zone (6) is formed by one or more checkerwork body segments (37) with fixed slots (36) and one or more tubular high-speed burners is/are preferably disposed in each fixed slot.

18. An apparatus according to any one of the preceding claims, characterised in that each end (11, 12) of the external housing (3) is formed by a hood comprising a longitudinal tube part and a flat face part, wherein the face part is constructed as a vertical lift door.

19. An apparatus according to any one of the preceding claims, characterised in that the external housing (3) is built up in the longitudinal direction from module parts.

20. An apparatus according to claim 19, characterised in each housing module part is prepared comprising part of a heat storage body (A, B).

21. An apparatus according to any one of the preceding claims, characterised in that gas is disconnected from the heating zone (6) when a predetermined temperature is exceeded.

## Revendications

1. Dispositif de traitement thermique d'effluents gazeux, notamment de gaz de distillation à basse température oxydables,
a) comportant un premier réacteur (4) avec corps d'accumulation de chaleur (A), une zone de chauffage (6) et un deuxième réacteur (5) avec accumulateur de chaleur (B),
b) des effluents gazeux étant alternativement envoyés à la série de réacteurs et évacués de celle-ci,
c) les réacteurs (4, 5) avec zone de chauffage (6) située entre eux étant disposés en position allongée, et
d) aux extrémités (11, 12) des réacteurs (4, 5) étant prévus des éléments en matériau bon conducteur thermique,
caractérisé
e) en ce que les réacteurs (4, 5) avec zone de chauffage (6) située entre eux sont disposés en position horizontale et
f) en ce que les éléments en matériau bon conducteur thermique sont réalisés sous la forme de chaînes suspendues tout près les unes des autres.

2. Dispositif selon la revendication 1, caractérisé en ce que les réacteurs (4, 5) avec zone de chauffage (6) sont réalisés de manière à reposer sur le sol (10).

3. Dispositif selon la revendication 1, caractérisé en ce que chaque réacteur (4, 5) est construit avec un accumulateur de chaleur (A, B) en briques réfractaires (39), et des fentes de pose (36) entre les briques (39) forment des disques d'accumulation de chaleur (37) se succédant dans la direction longitudinale.

4. Dispositif selon la revendication 3, caractérisé en ce que des brûleurs auxiliaires peuvent être insérés dans les fentes de pose (36).

5. Dispositif selon la revendication 3, caractérisé en ce que pour chaque groupe d'accumulateurs de chaleur (A, B) on utilise des briques de chamotte à perforations multiples (39).

6. Dispositif selon la revendication 3, 4 ou 5, caractérisé en ce que les briques (39) de chaque groupe d'accumulateurs de chaleur (A, B) forment des canaux (48) s'étendant obliquement par rapport à la direction longitudinale desdits groupes, les canaux obliques situés dans la moitié inférieure (50) s'étendant dans le sens contraire aux canaux de la moitié supérieure (49) et en ce qu'une couche centrale (47) de briques est prévue dont les canaux (48) s'étendent perpendiculairement à la direction d'écoulement (55) des effluents gazeux.

7. Dispositif selon les revendications 3 à 6, caractérisé en ce que des briques pleines sont intercalées dans les disques d'accumulation de chaleur (37) s'étendant transversalement.

8. Dispositif selon les revendications 3 à 7, caractérisé en ce que les briques (39) sont disposées en doubles piles et entre les doubles piles sont prévues des fentes de pose (36).

9. Dispositif selon la revendication 1, caractérisé en ce que la zone de chauffage est une chambre de chauffage (6) et les parois latérales de la chambre de chauffage (6) présentent des brûleurs (40, 41) opposés, disposés décalés en hauteur.

10. Dispositif selon la revendication 9, caractérisé en ce qu'une paroi latérale de la chambre de chauffage (10) présente une porte (42).

11. Dispositif selon la revendication 1, caractérisé en ce que chaque extrémité (11, 12) du boîtier extérieur (3) est entourée par un capot (27, 28) avec une porte (30, 31) et des raccordements (13, 14, 15 et 16) pour les effluents gazeux et en ce que des tubulures avec des clapets (20, 21, 22, 23) commandables sont prévues pour les conduites alternatives (25, 26).

12. Dispositif selon la revendication 1, caractérisé en ce que dans les fentes de pose (36) se terminent au milieu, à proximité du sol, des tubulures pouvant être fermées, dirigées vers l'extérieur, dans lesquelles peut être introduit un dispositif d'aspiration.

13. Dispositif selon la revendication 1, caractérisé en ce que dans les fentes de pose (36) peuvent être insérés des ventilateurs de recyclage.

14. Dispositif selon l'une des revendications précédentes, caractérisé en ce que les chaînes suspendues tout près les unes des autres sont reliées à un dispositif à vibrations.

15. Dispositif selon l'une des revendications 3 à 14 précédentes, caractérisé en ce que les fentes de pose (36) sont remplies d'un matériau coulant, accumulant la chaleur.

16. Dispositif selon l'une des revendications précédentes, caractérisé en ce qu'il est prévu un boîtier extérieur (3) qui est isolé intérieurement et/ou extérieurement.

17. Dispositif selon l'une des revendications précédentes, caractérisé en ce que la zone de chauffage (6) est constituée par un ou plusieurs disques de corps de garniture (37) avec des fentes de pose (36) et en ce que dans chaque fente de pose est/sont disposés de préférence un ou plusieurs brûleurs à grande vitesse tubulaires.

18. Dispositif selon l'une des revendications précédentes, caractérisé en ce que chaque extrémité (11, 12) du boîtier extérieur (3) est constituée par un capot avec une partie de tube longitudinale et une partie frontale plane, la partie frontale étant réalisée sous la forme d'une porte relevable.

19. Dispositif selon l'une des revendications précédentes, caractérisé en ce que le boîtier extérieur (3) est construit dans la direction longitudinale à partir d'éléments modulaires.

20. Dispositif selon la revendication 19, caractérisé en ce que chaque élément modulaire du boîtier préparé comporte une partie d'un corps d'accumulation de chaleur (A, B).

21. Dispositif selon l'une des revendications précédentes, caractérisé en ce qu'on laisse échapper du gaz de la zone de chauffage (6) lorsqu'une température prédéterminée est dépassée.
